# FASCICULE DE BREVET EUROPEEN

(11) **EP 0 007 141 B1**
(45) Date de publication et mention de la délivrance du brevet: **16.05.1984**
(21) Numéro de dépôt: 79200377.4
(22) Date de dépôt: 09.07.1979
(51) Int. Cl.: D03D 29/00

(54) **Appareil à tisser à main**
Handwebvorrichtung
Hand loom

(30) Priorité: 10.07.1978 CH 7482/78
(43) Date de publication de la demande: 23.01.1980
(73) Titulaire: Prodiverso SA, 2034 Peseux (CH)
(72) Inventeur: Moll, Henri, CH-2500 Bienne/canton de Berne (CH)
(74) Mandataire: Rochat, Daniel Jean

## Description

Il existe déjà des appareils portatifs que permettent de fabriquer des tissus de fil ou de laine de façon artisanale par des moyens simplifiés. La plupart de ces appareils comporte deux nappes d'aiguilles, inbriquées l'une dans l'autre et susceptibles de s'écarter l'une de l'autre soit par flexion hors du plan commun des deux nappes, soit par translation perpendiculairement à ce plan. Les documents suivants DE-C-547 795, US-A-2 096 659, US-A-2 166 668 et FR-A-2 307 069 décrivent des appareils de ce genre. Un appareil d'un autre type est décrit dans FR-A-2278 811 (No de publication 74 13 621 Les deux nappes d'aiguilles sont ici montées de façon à pouvoir subir un déplacement relatif en translation dans le sens des aiguilles, de sorte qu'elles restent constamment dans le même plan. Les aiguilles des deux nappes sont pourvues de crochets à une de leurs extrémités et d'un chas à leur autre extrémité.

En général, ces appareils connus permettent de réaliser des pièces de tissu de dimensions supérieures à celles de l'appareil lui-même à condition de procéder par tronçons successifs et de relier les tronçons les uns aux autres de façon convenable.

Certains de ces appareils sont portatifs, de sorte qu'ils doivent être constamment tenus dans une main pendant que l'utilisateur travaille avec l'autre main; d'autres comportent un socle conçu de façon à être fixé sur un cadre plus simple que ce que permet l'appareil du brevet FR-A-670-826. En revanche, le passage ultérieur de l'entrelacement des fils de trame sur les fils de chaîne nécessite plusieurs opérations d'une mise en oeuvre délicate.

Le but de la présente invention est de réaliser une appareil à tisser à main léger et robuste, d'une utilisation pratique, permettant de réaliser des tissus de grandes dimensions par emploi simultané de plusieurs appareils couplés les uns aux autres.

Dans ce but, la présente invention a pour objet un appareil à tisser à main du type comprenant deux nappes d'aiguilles (1) parallèles imbriquées l'une dans l'autre et des moyens pour provoquer un déplacement relatif et alternatif des deux nappes dans le sens longitudinal des aiguilles, de manière à permettre le dépôt d'un fil de trame alternativement sur les extrémités des aiguilles de chaque nappe, appareil comprenant un bâti rigide (4) de support des aiguilles et des moyens de liaison reliant entre elles les aiguilles de chaque nappe, de façon à permettre de faire passer l'entrelacement du fil de trame des aiguilles sur les fils de chaîne, appareil dans lequel les aiguilles présentent un chas auquel est attaché un fil de chaîne, caractérisé en ce que les aiguilles de l'une des nappes sont solidaires du bâti rigide (4) tandis que celles de l'autre nappe sont reliées entre elles par groupes par des organes d'entraînement (12) mobiles en va et vient par rapport au bâti (4) les dits organes d'entraînement (12) étant reliés au bâti par des éléments de guidage (15, 28) et de butée (15a, 26) qui s'étendent entre les aiguilles et qui sont agencés de façon que leur éloignement du bâti libère l'ensemble des deux nappes d'aiguilles, chaque organe d'entraînement (12) solidarisant entre elles une pluralité d'aiguilles de la nappe non solidaire du bâti rigide, cette pluralité d'aiguilles formant un groupe à l'intérieur de cette nappe.

On va décrire ci-après, à titre d'exemple, une forme d'exécution de l'appareil à tisser selon l'invention, en se référant au dessin annexé dont:
la fig. 1 est une vue en perspective schématique et simplifiée,
la fig. 2 une vue en plan de dessus partielle,
la fig. 3 une vue en coupe selon la ligne III-111 de la fig. 2, et
la fig. 4 une vue en élévation depuis l'arrière.

A la fig. 1, on voit les éléments principaux de l'appareil à tisser qui constitue une forme d'exécution de l'invention. La plus grande partie des pièces de cet appareil peut être réalisée en matière plastique, donc par des opérations de moulage.

L'appareil comporte deux nappes d'aiguilles 1 qui sont disposées parallèlement les unes aux autres dans un même plan, et qui sont destinées à recevoir le fil de trame. Ces aiguilles sont portées, d'une part, vers l'avant par un support coulissant 2, et d'autre part, à leur extrémité arrière par la traverse postérieure 3 du bâti de l'appareil qui est désigné de façon générale par 4. Le bâti comporte, outre la traverse postérieure 3, une traverse antérieure 5 et deux longerons parallèles 6. Ces derniers seront, de préférence, de section circulaire et réalisés en aluminium, leurs extrémités étant moulées dans les traverses antérieures et postérieures. Le bâti prend ainsi la forme d'un cadre rectangulaire rigide. Les traverses 3 et 5 sont destinées à reposer sur une table ou tout autre surface plane. Le bâti peut aussi reposer, par exemple, sur les genoux de l'utilisateur. Aux extrémités des traverses sont prévus des éléments de liaison formés, par exemple par des tenons latéraux 7 et des logements 8. Les logements sont agencés de façon à recevoir les tenons latéraux d'un autre bâti qui serait disposé parallèlement à celui qui est représenté au dessin. Par introduction de chevilles dans des trous correspondants que présentent les tenons latéraux, on réalise l'assemblage de plusieurs bâtis côte à côte, ce qui permet de réaliser un tissage ayant une largeur aussi grande qu'on le désire.

Le support coulissant 2 comporte une traverse inférieure 9 qui est équipée de coulisseaux tubulaires 10 engagés sur les longerons 6. Dans son bord supérieur, la traverse 9 présente une série d'encoches parallèles (9a) (fig. 3) à profil en arc de cercle dans lesquelles passent les aiguilles 1. Ces aiguilles sont tenues en place par une traverse supérieure Il qui se fixe de façon amovible sur la traverse 9 par des moyens qui seront décrits plus en détail en référence à la fig. 3. L'ensemble 2 peut être déplacé à la main le long des longerons 6 au fur et à mesure de l'avancement du travail comme on le verra plus loin. Bien qu'il supporte les aiguilles à leur extrémité antérieure, celles-ci ne sont pas rigidement fixées au support coulissant, qui se déplace sans les entraîner.

Les aiguilles 1 sont en un alliggeléger étiré et éloxé, de section circulaire. Leur extrémité antérieure est recourbée vers le haut de manière à accrocher le fil de trame et leur extrémité arrière porte un embout 34 en forme de chas. Ce dernier sera par exemple en matière plastique. Chaque aiguille présente une partie amincie la (fig. 2) limitée par deux méplats au voisinage du chas 34.

L'extrémité postérieure du bâti 4, c'est-à-dire la traverse 3, est agencée de façon que la moitié des aiguilles soit fixe par rapport au bâti, tandis que l'autre moitié est mobile longitudinalement en va-et-vient entre deux positions extrêmes prédéterminées. Pour cela, la traverse 3 présente une série d'encoches rectangulaires 3a dans lesquelles s'engagent les méplats des aiguilles. Pour une nappe d'aiguilles constituant la nappe fixe, les méplats 1 a ont une longueur égale à l'épaisseur de la traverse, de sorte que les aiguilles sont ainsi retenues longitudinalement en place.

Pour la seconde nappe, dont les aiguilles sont imbriquées dans celles de la première nappe, le méplat 1 b est beaucoup plus long que l'épaisseur de la traverse 3.

Une série d'organes d'entraînement 12a, 12b, 12c, 12d, 12e, sont montés côte à côte sur la traverse 3. La disposition exacte et le montage des différents organes 12 sont visibles aux fig. 2 et 3. Tous les organes 12 étant pareils, seul un d'entre eux est représenté. Il comporte principalement une plaque rectangulaire 13 munie sur sa face supérieure d'un plot 14 faisant office de poignée. La plaque 13 présente deux fentes longitudinales parallèles 15 et à l'avant et à l'arrière, des parois transversales 16, 17 munies d'échancrures ayant la forme visible à la fig. 4. Comme on le voit à cette figure, chaque paroi 16 ou 17 comporte deux échancrures en demicercle 18, 19, une échancrure en quart de cercle 20 et trois fentes rectangulaires 21, 22, 23 disposées respectivement à l'opposé de l'échancrure en quart de cercle 20 entre les échancrures en demi-cercle 18 et 19 et entre les échancrures 19 et 20. D'autre part, immédiatement en retrait de la paroi arrière 17, la plaque 13 présente une fente transversale dans laquelle sont engagés les deux pieds 24 et 25 d'un organe d'arrêt 26 qui comporte un rebord postérieur 27 (fig. 2). Les pieds 24 et 25 sont munis de becs latéraux (fig. 4) qui bloquent l'organe 26 par rapport à la plaque 13 tout en lui permettant de se déplacer verticalement sur une certaine distance par rapport à elle.

Les fentes 15 sont profilées et présentent des rebords internes 15a qui s'étendent jusqu'à mi-hauteur de l'épaisseur de la plaque 13. Toutefois, ces rebords sont inter-rompus à l'extrémité arrière de la fente où celle-ci est de contour circulaire.

Le montage des organes d'entraînement 12 résulte également des fig. 2 et 3. Pour les aiguilles de la nappe mobile, la longueur du méplat 1 b correspond à la longueur de la plaque 13 des organes d'actionnement 12. Les aiguilles de l'un et de l'autre type étant intercalées, on voit que les aiguilles fixes dont le méplat 1 a est de courte longueur seront engagées dans les échancrures en demi-cercle ou en quart de cercle 18, 19 ou 20 de l'organe d'actionnement, tandis que les autres aiguilles seront solidarisées des organes d'entraînement puisque leur méplat sera engagé dans les fentes 21, 22 ou 23. Normalement les organes d'entraînement 12 se trouveront placés, comme le montrent les fig. 2 et 3. Les butées 26 maintiennent les parois arrière 17 à une certaine distance de la traverse 3, de sorte que les vis 28 fixées dans le sommet de la traverse 3 sont engagées par leur tête au-dessus des rebords 1 5a. L'organe d'entraînement 12 peut coulisser à partir de la position des fig. 2 et 3 vers l'arrière. Il entraîne alors les trois aiguilles de la nappe mobile qui lui sont assujetties. Ces aiguilles étant plus longues que les aiguilles de la nappe fixe, leurs extrémités recourbées viennent se placer en arrière de la ligne des extrémités des aiguilles fixes, alors que dans la position représentée au dessin, elles se trouvent en avant de cette ligne d'extrémité.

Les aiguilles mobiles entraînées par les organes 12 coulissent dans les échancrures 9a de la traverse 9 du support coulissant 2 et effectuent un mouvement de va-et-vient commandé par les organes 12.

Ce déplacement permet de réaliser le tissage selon le principe connu par le brevet mentionné au début. Lorsque les pointes des aiguilles de la nappe mobile se trouvent en avant des pointes des aiguilles de la nappe fixe, on dépose le fil de trame de façon qu'il repose sur les extrémités des aiguilles mobiles. Lorsqu'on retire les aiguilles mobiles vers l'arrière, le fil est tiré par leurs crochets et s'engage sous les aiguilles fixes. On peut alors déposer un second passage du fil de trame sur les extrémités des aiguilles fixes puis repousser les aiguilles mobiles vers l'avant. Elles passent alors sur le fil de trame et on peut recommencer l'opération. Les aiguilles se chargent progressivement d'un entrelacement de fils de trame et au fur et à mesure que ce dernier s'allonge, le support coulissant est repoussé vers l'arrière.

Pour effectuer la seconde opération consistant dans le passage des fils de chaîne, il est nécessaire de dégager les deux nappes d'aiguilles. Pour cela, on commence par enlever les organes d'entraînement 12. Les éléments d'arrêt 26 sont soulevés grâce au rebord 27, ce qui permet de faire avancer légèrement chaque organe 12 vers l'avant (fig. 3), les pieds 24 et 25 de la butée 26 pouvant s'engager sur le biais 29 ménagé à la partie supérieure arrière de la traverse 3. Les têtes des vis 28 se trouvent alors dans la partie circulaire arrière des fentes 1 5 (fig. 2), de sorte que les organes d'entraînement 12 peuvent être dégagés facilement. Pour dégager la traverse supérieure 11 du support coulissant, il suffit de faire glisser latéralement les étriers 30 montés sur cette traverse, ce qui dégage l'ouverture des deux trous borgnes 32 ménagés dans sa face inférieure. Les tenons 32 montés dans la face supérieure de la traverse inférieure 9 sont alors dégagés, ce qui permet l'élimination de la traverse 11. L'ensemble des aiguilles sur lesquelles est monté l'entrelacement des fils de trame peut alors être soulevé et reporté à-l'arrière du peigne 33 qui constitue un organe auxiliaire de l'appareil décrit. Les fils de chaîne seront attachés au chas 34 formé à l'extrémité arrière des aiguilles 1, et celles-ci seront tirées à travers l'entrelacement des fils de trame, ce qui mettra les fils de chaîne en place. Chaque aiguille 1 sera alors successivement replacée sur le bâti 4 après que l'on aura ramené le support coulissant 2 vers l'avant. La traverse supérieure 11 du support coulissant 2 et les organes d'entraînement 12 seront ensuite remis en place, ce qui permettra de continuer la pose du fil de trame.

En prévoyant des aiguilles en métal léger d'un diamètre de l'ordre de 4 mm par exemple, espacées les unes des autres d'environ 9 mm, on peut réaliser des tissus en grosse laine pouvant servir de couvertures, de enveloppes coussins, etc.

Dans une forme d'exécution préférée, les deux aiguilles extérieures qui appartiennent l'une à la nappe fixe et l'autre à la nappe mobile, présentent à leur extrémité antérieure un léger décrochement vers l'extérieur, afin de répondre à la légère tension du fil de trame. Toutefois, dans le cas où l'on prévoit d'accoler plusieurs appareils tels que décrits ci-dessus, pour constituer un assemblage de grande largeur, les aiguilles qui se trouvent à la limite entre deux bâtis devraient être remplacées par des aiguilles rectilignes comme les aiguilles normales. Toutefois, il est bien évident que l'appareil décrit peut également être construit dans d'autres dimensions et dans d'autres matériaux, par exemple avec des aiguilles plus fines espacées par exemple de quelques millimètres seulement.

## Revendications

1. Appareil à tisser à main du type comprenant deux nappes d'aiguilles (1) parallèles imbriquées l'une dans l'autre et des moyens pour provoquer un déplacement relatif et alternatif des deux nappes dans le sens longitudinal des aiguilles, de manière à permettre le dépôt d'un fil de trame alternativement sur les extrémités des aiguilles de chaque nappe, appareil comprenant un bâti rigide (4) de support des aiguilles et des moyens de liaison reliant entre elles les aiguilles de chaque nappe, de façon à permettre de faire passer l'entrelacement du fil de trame des aiguilles sur les fils de chaîne, appareil dans lequel les aiguilles présentent un chas auquel est attaché un fil de chaîne, caractérisé en ce que les aiguilles de l'une des nappes sont solidaires du bâti rigide (4), tandis que celles de l'autre nappe sont reliées entre elles par groupes par des organes d'entraînement (12) mobiles en va et vient par rapport au bâti (4), les dits organes d'entraînement (12) étant reliés au bâti par des éléments de guidage (15, 28) et de butée (15a, 26) qui s'étendent entre les aiguilles et qui sont agencés de façon que leur éloignement du bâti libère l'ensemble des deux nappes d'aiguilles, chaque organe d'entraînement (12) solidarisant entre elles une pluralité d'aiguilles de la nappe non solidaire du bâti rigide, cette pluralité d'aiguilles formant un groupe à l'intérieur de cette nappe.

2. Appareil à tisser selon la revendication 1, caractérisé en ce que le bâti comporte une traverse postérieure (3) présentant des fentes (3a) dans lesquelles les dites aiguilles sont engagées, en ce que les dits organes d'entraînement (12) sont montés coulissant sur la dite traverse postérieure par les éléments de guidage et de butée, ces organes d'entraînement solidarisant à la traverse postérieure les aiguilles de la nappe solidaire du bâti, alors que les aiguilles de la nappe non solidaire du bâti sont solidaires de ces organes d'entraînement.

3. Appareil à tisser selon la revendication 1, caractérisé en ce que les dits organes d'entraînement (12) présentent comme moyen de liaison au bâti des fentes longitudinales (15) disposées entre les aiguilles, tandis que le bâti présente des tenons (28) engagés dans les dites fentes et disposés également entre les aiguilles.

4. Appareil à tisser selon la revendication 3, caractérisé en ce que les dites fentes (15) présentent une extrémité élargie permettant leur dégagement des dits tenons (28) et en ce que des butées amovibles (26) mises en place sur les dits organes d'entraînement mobiles (12) bloquent leur déplacement relatif par rapport au bâti dans les conditions de fonctionnement normal de façon à bloquer un dégagement intempestif de ces organes d'entraînement.

5. Appareil à tisser selon l'une quelconque des revendications précédentes, caractérisé en ce qu'il comporte en outre un support coulissant (2) susceptible de retenir l'entrelacement du fil de trame sur les aiguilles, ce support coulissant étant constitué de deux parties (9, 11) disposées au-dessus et au-dessous des aiguilles et reliées entre elles par des moyens amovibles (30, 32) passant entre les aiguilles.

6. Appareil à tisser selon la revendication 5, caractérisé en ce que le support coulissant (2) est relié au bâti par des éléments de guidage (10) permettant son déplacement par rapport au bâti dans une direction parallèle aux aiguilles, ces éléments de guidage étant placés en dehors du plan des aiguilles.

7. Appareil à tisser selon la revendication 6, caractérisé en ce que le bâti est constitué de deux traverses parallèles (3, 5) reliées par des longerons (6) et en ce que les éléments de guidage (10) du support coulissant sont des segments de tube qui sont engagés sur les longerons.

8. Appareil à tisser selon la revendication 1, caractérisé en ce qu'il comporte en outre un organe de retenue amovible (33) susceptible d'être placé à l'extrémité postérieure du bâti et destiné à retenir le tissu lors de l'opération de tirage des aiguilles sur les fils de chaîne.

9. Appareil selon la revendication 7, caractérisé en ce que les traverses présentent à leurs extrémités des éléments de liaison (7, 8), agencés de façon à permettre l'assemblage de plusieurs bâtis côte à côte.

## Patentansprüche

1. Handwebapparat des Typs mit zwei Feldern von parallelen Nadeln (1), die ineinander verschachtelt sind und mit Mitteln zur Herbeiführung einer alternativen Relativbewegung der beiden Felder in der Längsrichtung der Nadeln, um so das Ablegen eines Schussfadens wechselweise auf die Enden der Nadeln jedes Feldes zu ermöglichen, welcher Apparat ein steifes Gestell (4) hat für die Stützung der Nadeln sowie Verbindungsmittel, welche die Nadeln jedes Feldes untereinander verbinden, um es so zu ermöglichen, die Verschlingung des Schussfadens von den Nadeln auf die Kettfäden zu verlegen, Apparat in welchem die Nadeln ein Nadelöhr besitzen, an dem ein Kettfaden angebracht ist, dadurch gekennzeichnet, dass die Nadeln des einen Feldes fest mit dem steifen Gestell (4) verbunden sind, wogegen diejenigen des anderen Feldes gruppenweise unter sich verbunden sind durch Mitnahmeorgane (12), die inbezug auf das Gestell (4) hin und her beweglich sind, wobei diese Mitnahmeorgane (12) mit dem Gestell durch Führungselemente (15, 28) und durch Anschlagelemente (15a, 26) verbunden sind, die sich zwischen den Nadeln erstrecken und die so ausgebildet sind, dass ihr Entfernen vom Gestell die Freisetzung der Gesamtheit der beiden Nadelfelder zur Folge hat, wobei jedes Mitnahmeorgan (12) unter sich eine Mehrzahl von Nadeln desjenigen Nadelfeldes unter sich verbindet, die nicht mit dem steifen Gestell fest verbunden sind, wobei diese Mehrzahl von Nadeln eine Gruppe innerhalb dieses Feldes bildet.

2. Webapparat nach Anspruch 1, dadurch gekennzeichnet, dass das Gestell eine hintere Traverse (3) aufweist, welche Schlitze (3a) besitzt, in welche die besagten Nadeln eingesetzt sind, dass die besagten Mitnahmeorgane (12) mittels der Führungs- und Anschlagselemente verschiebbar auf der besagten hinteren Traverse gelagert sind, wobei diese Mitnahmeorgane die Nadeln des mit dem Gestell fest verbundenen Nadelfeldes fest mit der hinteren Traverse verbinden, wogegen die Nadeln des nicht mit dem Gestell fest verbundenen Feldes mit diesen Mitnahmeorganen fest verbunden sind.

3. Webapparat nach Anspruch 1, dadurch gekennzeichnet, dass die besagten Mitnahmeorgane (12) als Mittel zu ihrer Verbindung mit dem Gestell Längsschlitze (15) besitzen, die zwischen den Nadeln angeordnet sind, wogegen das Gestell Vorsprünge (28) besitzt, welche in die besagten Schlitze eingreifen und ebenfalls zwischen den Nadeln angeordnet sind.

4. Webapparat nach Anspruch 3, dadurch gekennzeichnet, dass die besagten Schlitze (15) ein erweitertes Ende haben, welches ihr Wegnehmen von den Vorsprüngen (28) ermöglicht, und dass wegnehmbare Anschläge (26), die auf die besagten beweglichen Mitnahmeorgane (12) aufgesetzt sind, ihre Relativbewegung inbezug auf das Gestell blockieren, in den Zuständen des Normalfunktionierens, um so ein ungewolltes Aussereingriffkommen dieser Mitnahmeorgane zu blockieren.

5. Webapparat nach einem der vorhergehenden Ansprüche, dadurch gekennzeichnet, dass er ausserdem einen verschiebbaren Support (2) aufweist, der dazu befähigt ist, die Verschlingung des Schussfadens auf den Nadeln aufrecht zu erhalten, wobei dieser verschiebbare Support aus zwei Teilen (9, 11) besteht, die oberhalb und unterhalb der Nadeln angeordnet und untereinander durch wegnehmbare Mittel (30, 32) verbunden sind, die zwischen den Nadeln durchlaufen.

6. Webapparat nach Anspruch 5, dadurch gekennzeichnet, dass der verschiebbare Support (2) durch Führungselemente (10) mit dem Gestell verbunden ist, die dessen Bewegung inbezug auf das Gestell in einer zu den Nadeln parallelen Richtung ermöglichen, wobei diese Führungselemente ausserhalb der Ebene der Nadeln gelegen sind.

7. Webapparat nach Anspruch 6, dadurch gekennzeichnet, dass das Gestell aus zwei zueinander parallelen Traversen (3, 5) besteht, die durch Stäbe (6) miteinander verbunden sind, und dass die Führungselemente (10) des verschiebbaren Supportes aus Rohrabschnitten bestehen, die auf den Stäben laufen.

8. Webapparat nach Anspruch 1, dadurch gekennzeichnet, dass er ausserdem ein wegnehmbares Rückhalteorgan (33) aufweist, welches auf das hintere Ende des Gestelles aufsetzbar und dazu bestimmt ist, das Gewebe anlässlich des Ziehens der Nadel über die Kettfäden zurückzuhalten.

9. Apparat nach Anspruch 7, dadurch gekennzeichnet, dass die Traversen an ihren Enden Verbindungselemente (7, 8) aufweisen, die so ausgebildet sind, dass sie das Seite-an-Seite-Zusammensetzen von mehreren Gestellen ermöglichen.

## Claims

1. Hand-weaving apparatus of the type comprising two parallel, mutually interposed arrays of horizontal needles (1) and means for causing a relative and alternating displacement of the two arrays along the longitudinal axes thereof so that a weft thread can be deposited alternately on the ends of the needles of each array, said apparatus comprising a rigid frame (4) for supporting the needles and joining means interconnecting the needle of each array so that the interlac of the weft thread of the needles can be passed over the warp threads, in which apparatus the needles each have an eye to which a warp thread is attached, characterized in that the needles of one of the arrays are fixed to the rigid frame (4), while those of the other array are interconnected in groups by driving members (12) reciprocable relative to the frame (4), the said driving members (12) being connected to the frame by guiding elements (15, 28) and stop elements (15a, 26) which extend between the needles and which are so arranged that their movement away from the frame releases both of the arrays of needles together, each driving member (12) interlocking with one another a plurality of needles of the array not fixed to the rigid frame, this plurality of needles forming a group within this array.

2. Weaving apparatus according to claim 1, characterized in that the frame comprises a rear cross-piece (3) having slots (3a) in which the said needles fit, in that the said driving members (12) are slidingly mounted on the said rear crosspiece by means of the guiding and stop elements, these driving members locking to the rear crosspiece the needles of the array fixed on the frame, whereas the needles of the array not fixed to the frame are fixed to these driving members.

3. Weaving apparatus according to claim 1, characterized in that the said driving members (12) have, as connecting means to the frame, longitudinal slots (15) disposed between the needles, while the frame has studs (28) fitted in the said slots and likewise disposed between the needles.

4. Weaving apparatus according to claim 3, characterized in that the said slots (15) have a widened end allowing their disengagement from the said studs (28) and in that removable stops (26) placed upon the said movable driving members (12) block their relative displacement with respect to the frame under conditions of normal operation so as to block untimely disengagement of these driving members.

5. Weaving apparatus according to any one of the preceding claims, characterized in that it further comprises a sliding support (2) capable of holding the interlacing of the weft thread on the needles, this sliding support being composed of two parts (9, 11) disposed above and below the needles and interconnected by detachable means (30, 32) passing between the needles.

6. Weaving apparatus according to claim 5, characterized in that the sliding support (2) is connected to the frame by guiding elements (10) allowing its displacement relative to the frame in a direction parallel to the needles, these guiding elements being placed outside the plane of the needles.

7. Weaving apparatus according to claim 6, characterized in that the frame is composed of two parallel crosspiece (3, 5) connected by stringers (6), and in that the guiding elements (10) of the sliding support are tube sections which are fitted on the stringers.

8. Weaving apparatus according to claim 1, characterized in that it further comprises a detachable retaining member (33) capable of being placed at the rearward end of the frame and intended to hold the woven material during the operation when the needles pull on the warp threads.

9. Apparatus according to claim 7, characterized in that the crosspieces have at their ends joining elements (7, 8) so arranged that several frames can be assembled side by side.
